# EUROPÄISCHE PATENTSCHRIFT

(11) **EP 1 016 319 B1**
(45) Veröffentlichungstag und Bekanntmachung des Hinweises auf die Patenterteilung: **29.08.2001**
(21) Anmeldenummer: 98932156.7
(22) Anmeldetag: 15.06.1998
(51) Int. Cl.: H04S 1/00

(54) **VERFAHREN UND VORRICHTUNG ZUM CODIEREN EINES ZEITDISKRETEN STEREOSIGNALS**
PROCESS AND DEVICE FOR CODING A TIME-DISCRETE STEREO SIGNAL
PROCEDE ET DISPOSITIF POUR CODER UN SIGNAL STEREO TEMPORELLEMENT DISCRET

(30) Priorität: 26.09.1997 DE 19742655
(43) Veröffentlichungstag der Anmeldung: 05.07.2000
(73) Patentinhaber: FRAUNHOFER-GESELLSCHAFT ZUR FÖRDERUNG DER ANGEWANDTEN FORSCHUNG E.V., 80636 München (DE)
(72) Erfinder: GRILL, Bernhard, D-91207 Lauf (DE); TEICHMANN, Bodo, D-90427 Nürnberg (DE); BRANDENBURG, Karlheinz, D-91054 Erlangen (DE)
(74) Vertreter: Schoppe, Fritz, Dipl.-Ing.
(86) Internationale Anmeldenummer: EP9803605
(87) Internationale Veröffentlichungsnummer: WO9917587

(56) Entgegenhaltungen:
- EP-A- 0 563 832
- EP-A- 0 564 089
- EP-A- 0 663 740
- EP-A- 0 797 313

## Beschreibung

Die vorliegende Erfindung bezieht sich auf skalierbare Audiocodierer und insbesondere auf Verfahren und Vorrichtungen zum Codieren eines zeitdiskreten Stereosignals.

Skalierbare Audiocodierer sind Codierer, die modular aufgebaut sind. So besteht die Bestrebung, bereits bestehende Sprachcodierer zu verwenden, die Signale, die z. B. mit 8 kHz abgetastet sind, verarbeiten und Datenraten von beispielsweise 4,8 bis 8 Kilobit pro Sekunde ausgeben. Diese bekannten Codierer, wie z. B. die für Fachleute bekannten Codierer G. 729, G.723, FS1016, CELP oder parametrische Modelle des MPEG-4-Audio-VM, dienen hauptsächlich zum Codieren von Sprachsignalen und sind im allgemeinen zum Codieren von höherqualitativen Musiksignalen nicht geeignet, da sie üblicherweise für mit 8 kHz abgetastete Signale entworfen sind, weshalb sie lediglich eine Audiobandbreite von maximal 4 kHz codieren können. Sie zeigen jedoch im allgemeinen einen schnellen Betrieb und einen geringen Rechenaufwand.

Zur Audiocodierung von Musiksignalen, um beispielsweise HIFI-Qualität oder CD-Qualität zu erreichen, wird daher bei einem skalierbaren Codierer ein Sprachcodierer mit einem Audiocodierer kombiniert, der Signale mit höherer Abtastrate, wie z. B. 48 kHz, codieren kann. Selbstverständlich ist es auch möglich, den oben genannten Sprachcodierer durch einen anderen Codierer zu ersetzen, beispielsweise durch einen Musik/Audiocodierer nach den Standards MPEG1, MPEG2 oder MPEG4.

Eine derartige Kettenschaltung eines Sprachcodierers mit einem höherwertigen Audiocodierer verwendet üblicherweise das Verfahren der Differenzcodierung im Zeitbereich. Ein Eingangssignal, das beispielsweise eine Abtastrate von 48 kHz aufweist, wird mittels eines Downsampling-Filters auf die für den Sprachcodierer geeignete Abtastfrequenz herunter-abgetastet. Nun wird das herunter-abgetastete Signal codiert. Das codierte Signal kann direkt einer Bitstromformatiereinrichtung zugeführt werden, um übertragen zu werden. Es enthält jedoch lediglich Signale mit einer Bandbreite von z. B. maximal 4 kHz. Das codierte Signal wird ferner wieder decodiert und mittels eines Upsampling-Filters herauf-abgetastet. Das nun erhaltene Signal besitzt jedoch aufgrund des Downsampling-Filters lediglich Nutzinformationen mit einer Bandbreite von beispielsweise 4 kHz. Ferner ist festzustellen, daß der Spektralgehalt des herauf-abgetasteten codierten/decodierten Signals im unteren Band bis 4 kHz nicht exakt dem ersten 4-kHz-Band des mit 48 kHz abgetasteten Eingangssignals entspricht, da Codierer im allgemeinen Codierfehler einführen.

Wie bereits erwähnt wurde, weist ein skalierbarer Codierer sowohl einen allgemein bekannten Sprachcodierer als auch einen Audiocodierer auf, der Signale mit höheren Abtastraten verarbeiten kann. Um Signalanteile des Eingangssignals übertragen zu können, deren Frequenzen über 4 kHz sind, wird eine Differenz des Eingangssignals mit 8 kHz und des codierten/decodierten, herauf-abgetasteten Ausgangssignals des Sprachcodierers für jeden einzelnen zeitdiskreten Abtastwert gebildet. Diese Differenz kann dann mittels eines bekannten Audiocodierers quantisiert und codiert werden, wie es für Fachleute bekannt ist. An dieser Stelle sei angemerkt, daß das Differenzsignal, das in den Audiocodierer, der Signale mit höheren Abtastraten codieren kann, eingespeist wird, im unteren Frequenzbereich abgesehen von Codierfehlern des Sprachcodierers sehr viel kleiner als das Original ist. In dem Spektralbereich, der oberhalb der Bandbreite des herauf-abgetasteten codierten/decodierten Ausgangssignals des Sprachcodierers liegt, entspricht das Differenzsignal im wesentlichen dem wahren Eingangssignal, das mit z. B. 48 kHz abgetastet wurde.

In der ersten Stufe, d. h. der Stufe des Sprachcodierers, wird also zumeist ein Codierer mit niedriger Abtastfrequenz eingesetzt, da im allgemeinen eine sehr niedrige Bitrate des codierten Signals angestrebt wird. Derzeit arbeiten mehrere Codierer, auch die genannten Codierer, mit Bitraten von wenigen Kilobit (zwei bis 8 Kilobit oder auch darüber). Dieselben ermöglichen ferner eine maximale Abtastfrequenz von 8 kHz, da ohnehin nicht mehr Audiobandbreite bei dieser geringen Bitrate möglich ist, und die Codierung bei niedriger Abtastfrequenz bezüglich des Rechenaufwands günstiger ist. Die maximal mögliche Audiobandbreite beträgt 4 kHz und ist in der Praxis auf etwa 3,5 kHz beschränkt. Soll jetzt in der weiteren Stufe, d. h. in der Stufe mit dem Audiocodierer, eine Bandbreitenverbesserung erzielt werden, muß diese weitere Stufe mit einer höheren Abtastfrequenz arbeiten. Zur Anpassung der Abtastfrequenzen werden Dezimations- und Interpolationsfilter zum Down- bzw. Upsampling eingesetzt.

Bis dato sind jedoch lediglich skalierbare Codierer für Monosignale bekannt oder implementiert. Wünschenswert wäre jedoch ein Konzept für skalierbare Audiocodierer, welche Joint-Stereo-Fähigkeiten besitzen. Unter "Joint-Stereo" sind Stereo-Codiertechniken, wie z. B. die Mitte-Seite-Codierung (M/S-Codierung) oder die Intensity-Stereo-Codierung (IS-Codierung) zu verstehen. Wenn einfach für den linken (L) und den rechten (R) Kanal eines Stereosignals jeweils ein getrennter skalierbarer Mono-Audiocodierer eingesetzt wird, kann zwar ein Stereo-Signal codiert werden, die Codierung nimmt dabei jedoch keinerlei Rücksicht auf Joint-Stereo-Techniken, welche bei der bitsparenden Codierung von Stereosignalen weitreichende Einsparungsmöglichkeiten eröffnen können.

Die Aufgabe der vorliegenden Erfindung besteht darin, ein Verfahren und eine Vorrichtung zum Codieren eines zeitdiskreten Stereosignals zu schaffen, welche die Verwendung von Joint-Stereo-Techniken ermöglichen.

Diese Aufgabe wird durch ein Verfahren zum Codieren eines zeitdiskreten Stereosignals gemäß Anspruch 1 sowie durch eine Vorrichtung zum Codieren eines zeitdiskreten Stereosignals gemäß Anspruch 14 gelöst.

Der vorliegenden Erfindung liegt die Erkenntnis zugrunde, daß eine Kombination von Joint-Stereo-Techniken mit dem Prinzip der Skalierbarkeit erreicht werden kann, wenn aus dem linken und rechten Kanal eines Stereosignals zunächst ein Monosignal gebildet wird, was vorzugsweise durch Summation geschehen kann. Das Monosignal wird mittels eines ersten Codierers codiert, woraufhin das daraus entstehende Signal einem Bitstrommultiplexer zugeführt wird. Das codierte Monosignal wird ferner wieder decodiert, um ein codiertes/decodiertes Monosignal zu erhalten, das sich vom ursprünglichen Monosignal darin unterscheidet, daß es Codierfehler aufweist, die durch den ersten Codierer eingeführt worden sind. Aus diesem codierten/decodierten Monosignal und dem linken und rechten Kanal des zeitdiskreten Stereosignals können nun Stereoinformationen erzeugt werden, welche beispielsweise Mitte/Seite- (M/S-) Informationen oder Intensity-Stereo- (IS-) Informationen oder auch unter bestimmten Umständen der ursprüngliche linke Kanal oder der ursprüngliche rechte Kanal sein können. Wie es im nachfolgenden offensichtlich wird, kann auch das codierte/decodierte Monosignal selbst bzw. die Differenz des ursprünglichen Monosignals vom codierten/decodierten Monosignal als Stereoinformationen verwendet werden, um zusammen mit der Differenz aus linkem und rechtem Kanal, welche auch als S-Signal bezeichnet wird, direkt eine Mitte/Seite-Codierung zu ergeben. Die Stereoinfonnationen können nun mittels eines zweiten Codierers, der identisch zum ersten Codierer oder auch abweichend vom ersten Codierer aufgebaut sein kann, codiert und ebenfalls einem Bitstrommultiplexer zugeführt, welcher einen Bitstrom aus dem codierten Monosignal und den codierten Stereoinformationen sowie aus zur späteren Decodierung notwendigen Seiteninformationen erzeugt.

Das Bilden des Monosignals und das Codieren desselben kann im Zeitbereich stattfinden, wenn als erster Codierer oder Core-Codierer z. B. ein Sprachcodierer verwendet wird. Vorzugsweise findet das Bilden und Codieren von Stereoinformationen im Frequenzbereich statt, da dann auf leistungsfähige Codierer zurückgegriffen werden kann, welche nach dem psychoakustischen Modell arbeiten.

Es ist jedoch auch möglich, daß vor einer Weiterverarbeitung der linke und der rechte Kanal in den Frequenzbereich transformiert werden, was dazu führt, daß auch für die Codierung des Monosignals ein Frequenzbereichscodierer verwendet werden kann, welcher unter Verwendung des psychoakustischen Modells möglichst verzerrungsfrei codieren kann.

Wird für den ersten Codierer, d. h. für den Codierer des Monosignals, ein Codierer eingesetzt, welcher eine geringere Abtastrate aufweist als das zu codierende zeitdiskrete Stereosignal, so muß das aus der Summation von linkem und rechtem Kanal gebildete Monosignal zuerst auf die niedrigere Abtastfrequenz umgesetzt werden, was auch als Downsampling bezeichnet wird. Das auf die niedrigere Abtastfrequenz umgesetzte Monosignal wird nun codiert und wieder decodiert, wobei das codierte/decodierte Monosignal ebenfalls die niedrigere Abtastfrequenz aufweist. Um mit dem höher abgetasteten linken und rechten Kanal in Beziehung gebracht werden zu können, um Stereoinformationen zu bilden, muß das codierte/ decodierte Monosignal wieder auf die Abtastfrequenz des zeitdiskreten Stereosignals umgesetzt werden, was auch als Upsampling bezeichnet wird. Wird dieses durch Upsampling gewonnene codierte/decodierte Monosignal einer Frequenzbereichstransformation unterzogen, welche vorzugsweise als MDCT (MDCT = modifizierte diskrete Cosinustransformation) implementiert sein kann, so hat das resultierende transformierte codierte/decodierte Monosignal dieselbe Zeit- und Frequenzauflösung wie das ursprüngliche zeitdiskrete Stereo-signal, d. h. der linke (L) Kanal und der rechte (R) Kanal.

Wird dagegen der erste Codierer mit der gleichen Abtastrate betrieben, die das zeitdiskrete Stereosignal hat, so kann selbstverständlich auf das Downsampling und Upsampling verzichtet werden.

Bevorzugte Ausführungsbeispiele der vorliegenden Erfindung werden nachfolgend bezugnehmend auf die beiliegenden Zeichnungen detaillierter erläutert. Es zeigen:
- Fig. 1: einen skalierbaren Stereocodierer mit Monosignalbildung und -codierung im Zeitbereich und Mitte/Seite-Codierung im Frequenzbereich gemäß einem ersten Ausführungsbeispiel der vorliegenden Erfindung;
- Fig. 2A: einen skalierbaren Stereocodierer mit Monosignal-bildung und -codierung im Zeitbereich und einer L/R- oder M/S-Codierung im Frequenzbereich gemäß einem zweiten Ausführungsbeispiel;
- Fig. 2B: eine detailliertere Darstellung des skalierbaren Stereocodierers von Fig. 2A;
- Fig. 3: eine erweiterte Darstellung des skalierbaren Stereocodierers, der in Fig. 2A gezeigt ist, gemäß einem dritten Ausführungsbeispiel der vorliegenden Erfindung; und
- Fig. 4: einen skalierbaren Stereocodierer mit Monosignalbildung im Zeitbereich und wahlweiser L/R- oder M/S-Codierung im Frequenzbereich.

Fig. 1 zeigt ein Prinzipblockschaltbild eines skalierbaren Stereocodierers 100 gemäß einem ersten Ausführungsbeispiel der vorliegenden Erfindung. Der skalierbare Stereocodierer empfängt ein zeitdiskretes Stereosignal, das einen ersten oder linken Kanal L sowie einen zweiten oder rechten Kanal R umfaßt. Zunächst wird aus dem Stereosignal vorzugsweise durch abtastwertweise Summation mittels eines Summierers 102 ein Summensignal gebildet, welches anschließend mittels eines Multiplizierers 104 mit dem Faktor 0,5 multipliziert wird, um bei diesem Ausführungsbeispiel ein Monosignal zu erzeugen, das zu dem von der M/S-Codierung bekannten Mitte-Signal identisch ist. Das Monosignal am Ausgang des Multiplizierers 104 wird in ein Downsampling-Filter 106 eingespeist, um die Abtastrate desselben auf eine vorzugsweise niedrigere Abtastrate umzusetzen, welche eine Codierung des Monosignals mittels eines Zeitbereichscodierers, welcher Teil des Core-Codecs 108 ist, zu ermöglichen. Das codierte Monosignal wird zusammen mit entsprechenden Seiteninformationen in einen Bitstrommultiplexer 110 geschrieben, welcher an seinem Ausgang 112 einen Bitstrom erzeugt, der eine codierte Darstellung des zeitdiskreten Stereosignals ist.

Innerhalb des Core-Codecs 108 wird das codierte Monosignal wieder decodiert, um mittels eines Upsampling-Filters 114 wieder auf die erste Abtastrate umgesetzt zu werden, damit das codierte/decodierte Monosignal mit dem linken und dem rechten Kanal für eine spätere Bildung von Stereoinformationen in Beziehung gesetzt werden kann.

Das zeitdiskrete Stereosignal könnte beispielsweise mittels einer ersten Abtastrate, z. B. 48 kHz, abgetastet worden sein. Das Downsampling-Filter 106 könnte dieses Signal mit der ersten Abtastrate auf eine zweite Abtastrate von z. B. 8 kHz umsetzen. Vorzugsweise bilden die erste und die zweite Abtastrate ein ganzzahliges Verhältnis. Das Downsampling-Filter 106 kann beispielsweise als Dezimationsfilter implementiert sein. Der Core-Codec 108 könnte beispielsweise einen Sprachcodierer, wie z. B. G.729, G.723, FS1016, MPEG-4 CELP, MPEG-4 PAR, oder einen ähnlichen Codierer umfassen. Solche Codierer arbeiten bei Datenraten von 4,8 Kilobit pro Sekunde (FS1016) bis zu Datenraten von 8 Kilobit pro Sekunde (G.729). Für Fachleute ist es jedoch offensichtlich, daß beliebige andere Codierer mit anderen Datenraten bzw. anderen Abtastfrequenzen als Core-Codec 108 verwendet werden können.

Wird als Core-Codec ein Codierer verwendet, welcher bei 8 kHz arbeitet, so weist das codierte Monosignal maximal eine Bandbreite von 4 kHz auf, da das Downsampling-Filter 106 das Monosignal z. B. mittels Dezimation auf eine Abtastfrequenz von 8 kHz umgesetzt hat. Innerhalb der Bandbreite von 0 - 4 kHz sind nun das codierte/decodierte Monosignal und das ursprüngliche Monosignal am Eingang des Downsampling-Filters 106 abgesehen von durch den Core-Codec 108 eingeführten Codierungsfehlern gleich. Es sei jedoch angemerkt, daß die durch den Core-Codec 108 eingeführten Codierungsfehler nicht immer kleine Fehler sind, sondern daß dieselben ohne weiteres in Größenordnungen des Nutzsignals kommen können, wenn beispielsweise ein stark transientes Signal im ersten Codierer codiert wird. Aus diesem Grund wird, wie später noch erörtert wird, überprüft, ob eine Differenzcodierung überhaupt sinnvoll ist.

Das Ausgangssignal des Upsampling-Filters 114 wird nun ebenso wie der linke und der rechte Kanal mittels MDCT-Filterbänken 116 in den Frequenzbereich umgesetzt. Die Ausgangssignale der MDCT-Filterbänke 116 werden, wie es in Fig. 1 dargestellt ist, einer ersten frequenzselektiven Schalteinrichtung (FSS) 118a bzw. einer zweiten frequenzselektiven Schalteinrichtung 118b direkt bzw. über einen ersten Summierer 120a oder einen zweiten Summierer 120b indirekt zugeführt.

Insbesondere wird das Ausgangssignal der MDCT-Filterbank für den linken Kanal der ersten frequenzselektiven Schalteinrichtung (FSS) 118a zugeführt, welche ebenso die Summe aus dem transformierten linken Kanal und dem mit negativem Vorzeichen versehenen transformierten codierten/decodierten Monosignal empfängt. Die zweite frequenzselektive Schalteinrichtung 118b empfängt neben dem transformierten R-Kanal die Summe des transformierten R-Kanals und des mit negativem Vorzeichen versehenen codierten/decodierten Monosignals.

Die frequenzselektiven Schalteinrichtungen 118a, 118b prüfen, ob es günstiger ist, das transformierte ursprüngliche linke bzw. rechte Signal oder die Differenz des linken bzw. rechten Signals und des codierten/decodierten Monosignals weiter zu verarbeiten. Die Funktion der frequenzselektiven Schalteinrichtung wird später näher dargestellt.

Das Ausgangssignal der ersten frequenzselektiven Schalteinrichtung 118a wird sowohl einem dritten Summierer 122a als auch einem vierten Summierer 122b mit positivem Vorzeichen zugeführt, während das Ausgangssignal der zweiten frequenzselektiven Schalteinrichtung 118b dem dritten Summierer 122a mit positivem Vorzeichen und dem vierten Summierer 122b mit negativem Vorzeichen zugeführt wird. Am Ausgang des dritten Summierers 122a liegt nun entweder die Summe des transformierten linken und rechten Kanals oder die Differenz aus der Summe des uncodierten linken und rechten Kanals und der codierten/decodierten Summe des linken und rechten Kanals vor. Dieses Signal, das nun im Gegensatz zu dem codierten Monosignal des Core-Codecs 108 Stereoinformationen aufweist, wird mittels eines M-Codierers 124 beispielsweise unter Berücksichtigung des psychoakustischen Modells codiert und dem Bitstrommultiplexer 110 zugeführt.

Am Ausgang des vierten Summierers 122b liegt hingegen die Differenz des transformierten linken und rechten Kanals vor, wobei dieses Signal in der Technik auch als Seite-Signal bezeichnet wird, das in einen S-Codierer 126 eingespeist wird, wobei der S-Codierer 126 ebenso wie der M-Codierer 124 unter Berücksichtigung des psychoakustischen Modells codieren kann. Das Ausgangssignal des S-Codierers 126 wird ebenfalls in den Bitstrommultiplexer eingespeist und umfaßt ebenfalls Stereoinformationen bezüglich des zeitdiskreten Stereosignals am Eingang des skalierbaren Stereocodierers 100 gemäß dem ersten Ausführungsbeispiel der vorliegenden Erfindung. Für Fachleute ist es offensichtlich, daß ein kompletter Bitstrom Seiteninformationen benötigt. Erfindungsrelevante Seiteninformationen sind insbesondere Informationen der frequenzselektiven Schalteinrichtungen 118a und 118b bezüglich der Tatsache, in welchem Frequenzband Differenzsignale oder transformierte L- oder R-Signale an den dritten Summierer 122a bzw. an den vierten Summierer 122b ausgegeben wurden.

Im nachfolgenden werden die Funktionen einzelner Elemente, soweit sie noch nicht dargelegt wurden, näher erläutert.

Das Ausgangssignal des Core-Codecs 108 weist, wie es bereits erwähnt wurde, z. B. eine Abtastfrequenz von 8 kHz auf. Dieses Signal, d. h. das Monosignal, mit niedrigerer Abtastrate als das ursprüngliche zeitdiskrete Stereosignal soll nun jedoch mit dem linken bzw. rechten Kanal in Beziehung gebracht werden, um Stereoinformationen zu bilden. Um vergleichbare Signale zu erhalten, muß daher das Signal mit niedrigerer Abtastrate in ein Signal mit gleicher Abtastrate wie die Abtastrate des zeitdiskreten Stereosignals umgesetzt werden.

Dies kann dadurch geschehen, daß zwischen die einzelnen zeitdiskreten Abtastwerte des codierten/decodierten Monosignals am Ausgang des Core-Codecs 108 eine bestimmte Anzahl von Nullwerten eingefügt wird. Die Anzahl der Nullwerte errechnet sich aus dem Verhältnis der ersten und der zweiten Abtastfrequenz. Das Verhältnis der ersten (hohen) zur zweiten (niedrigen) Abtastfrequenz wird als Upsampling-Faktor bezeichnet. Wie es bekannt ist, wird jedoch durch das Einfügen von Nullen, das mit sehr geringem Rechenaufwand möglich ist, eine Aliasing-Störung erzeugt, die sich derart auswirkt, daß das niederfrequente oder Nullspektrum des codierten/decodierten Monosignals am Ausgang des Core-Codecs 108 wiederholt wird, und zwar insgesamt so oft, wie viele Nullen eingefügt wurden. Das Aliasing-behaftete Signal wird nun mittels der MDCT-Filterbank 116 in den Frequenzbereich transformiert. Durch Einfügen von z. B. 5 Nullen zwischen jedem Abtastwert entsteht ein Signal, von dem von vorneherein bekannt ist, daß lediglich jeder 6. Abtastwert dieses Signals von Null verschieden ist. Diese Tatsache kann beim Transformieren dieses Signals in den Frequenzbereich mittels einer Filterbank oder einer modifizierten diskreten Cosinustransformation oder mittels einer beliebigen Frequenztransformation ausgenützt werden, da beispielsweise auf bestimmte Summationen, die bei einer einfachen FFT auftreten, verzichtet werden kann. Die von vorneherein bekannte Struktur des zu transformierenden Signals kann somit auf vorteilhafte Weise zur Rechenzeiteinsparung bei einer Transformation desselben in den Frequenzbereich verwendet werden.

Das auf die erste Abtastfrequenz herauf umgesetzte codierte/decodierte Monosignal ist nur im unteren Frequenzband eine korrekte Darstellung des ursprünglichen Monosignals am Ausgang des Multiplizierers 104, weshalb am Ausgang der MDCT-Filterbank 116 nur maximal das Eins/Upsampling-Faktorfache der gesamten Spektrallinien verwendet wird. Das Einfügen der Nullen in das codierte/decodierte Monosignal am Ausgang des Core-Codecs 108 bewirkt jedoch, daß die Spektraldarstellung des codierten/decodierten Monosignals nun dieselbe Zeit- und Frequenzauflösung wie der transformierte linke und rechte Kanal besitzt.

Nicht immer ist es günstig, eine Differenz-Verarbeitung nach den frequenzselektiven Schalteinrichtungen 118a und 118b zu verwenden. Die frequenzselektiven Schalteinrichtungen führen daher eine sog. Simulcast-Differenz-Umschaltung durch. Es ist beispielsweise dann ungünstig, ein Differenzsignal weiter zu verarbeiten, wenn das Differenzsignal eine höhere Energie als das entsprechende andere Signal am Eingang der frequenzselektiven Schalteinrichtung 118a aufweist. Da als Core-Codec 108 ein beliebiger Codierer verwendet werden kann, kann es vorkommen, daß der Codierer bestimmte durch den M-Codierer 124 bzw. durch den S-Codieren 126 schwer zu codierende Signalanteile produziert. Der Core-Codec 108 soll vorzugsweise Phaseninformationen des von ihm codierten Signals bewahren, was in der Fachwelt als "Waveform-Coding" oder "Signalform-Codieren" bezeichnet wird. Die Entscheidung, die das frequenzselektive Schaltmodul 118a oder 118b durchführt, wird vorzugsweise frequenzabhängig getroffen.

"Differenzcodierung" bedeutet, daß lediglich die Differenz des transformierten linken bzw. rechten Kanals und des transformierten codierten/decodierten Monosignals codiert wird. Falls diese Differenzcodierung jedoch nicht günstig ist, da der Energieinhalt des Differenzsignals größer als der Energieinhalt des transformierten linken oder rechten Signals ist, wird von einer Differenzcodierung abgesehen und auf Simulcast-Betrieb umgeschaltet.

Da die Differenzbildung im Frequenzbereich, d. h. selektiv spektralwertweise, stattfindet, ist es ohne weiteres möglich, eine frequenzselektive Simulcast- oder Differenzcodierung durchzuführen. Die Differenzbildung im Spektrum erlaubt somit eine einfache frequenzselektive Wahl der Frequenzbereiche, welche differenzcodiert werden sollen. Prinzipiell könnte eine Umschaltung von einer Differenz- zu einer Simulcast-Codierung für jeden Spektralwert einzeln auftreten. Dies würde jedoch eine zu große Menge an Seiteninformationen erfordern. Daher wird es bevorzugt, beispielsweise ein frequenzgruppenweises Vergleichen der Energien der Differenzspektralwerte und des transformierten linken bzw. rechten Kanals durchzuführen. Alternativ dazu können bestimmte Frequenzbänder von vorneherein festgelegt werden, z. B. 8 Bänder zu jeweils 500 kHz im Beispiel. Ein Kompromiß bei der Festlegung der Frequenzbänder besteht darin, die Menge der zu übertragenden Seiteninformationen, d. h. ob in einem Frequenzband die Differenzcodierung aktiv ist oder nicht, gegenüber dem Nutzen abzuwägen, der aus einer möglichst häufigen Differenzcodierung erwächst.

Das Bilden von Stereoinformationen aufgrund des codierten/decodierten Monosignals und des ersten und des zweiten Kanals umfaßt daher eine Bestimmung, wo es günstiger ist, den transformierten linken bzw. rechten Kanal oder eine Differenz desselben und des codierten/decodierten Monosignals zu verarbeiten. In jedem gewählten Frequenzband wird nun ein frequenzselektives Vergleichen jeweiliger Energien durchgeführt. Falls die Energie in einem bestimmten Frequenzband des Differenzsignals die Energie des anderen Signals multipliziert mit einem vorbestimmten Faktor k überschreitet, wird bestimmt, daß das Ausgangssignal der frequenzselektiven Schalteinrichtung 118a das ursprüngliche transformierte linke Signal ist. Anderenfalls wird bestimmt, daß die Differenz-Spektralwerte ausgegeben werden. Der Faktor k kann beispielsweise von etwa 0,1 bis 10 reichen. Bei Werten von k kleiner 1 wird bereits eine Simulcast-Codierung eingesetzt, wenn das Differenzsignal eine geringere Energie als das andere Signal aufweist. Bei Werten von k größer 1 wird dagegen weiter eine Differenzcodierung verwendet, selbst wenn der Energieinhalt des Differenzsignals bereits größer als der des ursprünglichen linken bzw. rechten Kanals ist. Alternativ zu der beschriebenen Differenzbildung kann eine Bildung von Stereoinformationen auch derart durchgeführt werden, daß z. B. ein Verhältnis oder eine sonstige Verknüpfung des codierten/decodierten Monosignals und des transformierten linken bzw. rechten Kanals implementiert wird.

Fig. 2A zeigt einen skalierbaren Stereocodierer 200 gemäß einem zweiten Ausführungsbeispiel der vorliegenden Erfindung. Gleiche Elemente tragen die gleichen Bezugszeichen und werden, wenn sie sich gleich verhalten, nicht noch einmal beschrieben. Der skalierbare Stereocodierer 200 unterscheidet sich vom skalierbaren Stereocodierer 100 gemäß dem ersten Ausführungsbeispiel der vorliegenden Erfindung im wesentlichen darin, daß wahlweise eine Mitte/Seite-Codierung oder eine L/R-Codierung durchführt werden kann.

Zu diesem Zwecke umfaßt der skalierbare Stereocodierer 200 weitere Summationseinrichtungen 202a, 202b, um aus dem transformierten linken und rechten Kanal ein Mitte-Signal M bzw. ein Seite-Signal S zu erzeugen. Das transformierte codierte/decodierte Monosignal ist hier als M' bezeichnet. Das Signal M und das Signal M' wird in eine ebenfalls zusätzliche frequenzselektive Schalteinrichtung 204 eingespeist, welche ein Signal M'' erzeugt, wobei der frequenzselektiven Schalteinrichtung 204 ebenfalls ein Summierer 206 vorgeschaltet ist, wie es auch bei allen anderen frequenzselektiven Schalteinrichtungen der Fall ist. Der skalierbare Stereocodierer 200 umfaßt ferner einen Block Joint-Stereo-Entscheidung 208, welcher 4 Eingangssignale L', M", S und R' empfängt. Der Block Joint-Stereo-Entscheidung 208 entscheidet auf bekannte Art und Weise, ob von einem Stereocodierer 210 eine L/R-, eine M/S- oder eine Intensity-Codierung durchzuführen ist.

Die Funktion des skalierbaren Stereocodierers 200 sei nachfolgend dargestellt. Zunächst wird aus dem zeitdiskreten Stereosignal ein Monosignal gebildet, wobei diese Bildung im Zeitbereich stattfindet und gleichungsmäßig folgendermaßen lautet:${\text{M}}_{\text{T}} \text{= (L + R) · 0,5}$

Der Index T soll anzeigen, daß es sich hier um ein Mitte-Signal im Zeitbereich handelt. Der Core-Codierer 108 arbeitet nun, wie es in Verbindung mit Fig. 1 dargestellt wurde. Außerdem wird ebenfalls wie in Fig. 1 eine MDCT auf die Signale L und R ausgeführt. Mittels der Summierer 202a und 202b sowie der nachgeschalteten Multiplizierer wird nun das M/S-Signal im Frequenzbereich berechnet, was in Gleichungen ausgedrückt folgendermaßen lautet:$\text{M = (L + R) · 0,5}$ und$\text{S = (L - R) · 0,5}$

Die freguenzselektive Schalteinrichtung dient nun, wie es bereits erwähnt wurde, zur Berechnung von M''. M'' ist entweder gleich M - M' oder M selbst, wie es bereits dargestellt wurde. Die frequenzselektive schalteinrichtung 118 berechnet das Signal L', das entweder gleich 0,5 (L - M') oder gleich 0,5 · L ist. Entsprechendes gilt für das Signal R', das entweder gleich R · 0,5 oder gleich (R - M') · 0,5 ist. Die Schalteinrichtungen 118a, 118b und 204 arbeiten frequenzselektiv. In dem Block Joint-Stereo-Entscheidung 208 findet nun auf übliche Weise eine Entscheidung statt, ob eine Codierung der Signale L' und R' oder M" oder S stattzufinden hat. Diese Funktion ist in der Technik bekannt und wird daher nicht näher dargelegt.

Fig. 2B zeigt einen skalierbaren Stereocodierer, der sich von dem skalierbaren Stereocodierer 200 gemäß dem zweiten Ausführungsbeispiel der Erfindung in einigen Punkten unterscheidet. Derselbe umfaßt als einzige Multiplizierer die beiden Multiplizierer 214a und 214b, welche nach der frequenzselektiven Schalteinrichtung 204 bzw. nach der frequenzselektiven Schalteinrichtung 118b angeordnet sind. Fig. 2B umfaßt ferner eine etwas detailliertere Darstellung der frequenzselektiven Schalteinrichtungen. Der Schalterzustand der frequenzselektiven Schalteinrichtung 118a, der als S_{1LR} bezeichnet wird, wird zu dem Schalterzustand der frequenzselektiven Schalteinrichtung 118b, der als S'_{1LR} bezeichnet ist, immer komplementär sein. Dasselbe gilt für zwei zusätzliche Schalter S₂ und S₂', welche in dem Block Joint-Stereo-Entscheidung 208 vorhanden sein können, um interne Signale L'' und R'' zu bilden.

Das Verlegen der Multiplikationen hinter die frequenzselektiven Schalteinrichtungen führt zu einer einfacheren und übersichtlichen Darstellung des Stereocodierers. Die Multiplikationen an sich werden somit nicht mehr unbedingt nötwendig, sondern dieselben könnten auch im Decodierer ausgeführt werden. Zur Verringerung der zu übertragenden Seiteninformationen ist es ferner möglich, statt der Übertragung aller Schalterzustände lediglich einige Schalterzustände zu übertragen. Wenn der Schalter S₂ den Zustand a anzeigt, daß eine L/R-Codierung angewendet wird, ist es ausreichend, lediglich den Zustand der Schalter S₁, S'₁ zu übertragen, wobei die Übertragung des Zustands des Schalters S'₁ unterbleiben kann, da dieser zu dem Zustand des Schalter S₁ komplementär sein wird. Wenn S₂ einen anderen Zustand, d. h. den Zustand b, einnimmt, wie es in der Zeichnung dargestellt ist, so genügt es, den Zustand S_{1M} der frequenzselektiven Schalteinrichtung 204 zu übertragen, welche anzeigt, ob eine Differenz- oder Simulcast-Codierung des Signals M durchgeführt wird. Steht der Schalter S₂ in einer Position c, so wird als Seiteninformationen übertragen, daß eine Intensity-Stereo-Codierung vorliegt, wobei in diesem Fall ebenfalls die Position des Schalters S_{1M} übertragen wird, während hier die Positionen von S_{1LR} und S'_{1LR} ohne Belang sind.

Fig. 3 umfaßt ein weiteres Ausführungsbeispiel 300 eines skalierbaren Stereocodierers gemäß der vorliegenden Erfindung. Das in Fig. 3 gezeigte Ausführungsbeispiel unterscheidet sich von dem in Fig. 2 gezeigten Ausführungsbeispiel im wesentlichen darin, daß das Monosignal in zwei Stufen codiert wird. Die erste Stufe wird durch den Core-Codec 108 gebildet, während die zweite Stufe durch einen Codierer/Decodierer 302 gebildet wird, welcher bei dem bevorzugten Ausführungsbeispiel im Frequenzbereich arbeitet und als psychoakustischer Frequenzbereichscodierer ausgeführt sein kann. Derselbe erhält als Eingangssignal M" das Ausgangssignal der frequenzselektiven Schalteinrichtung 204, wobei auch hier geprüft wird, ob eine Differenz- oder Simulcast-Codierung sinnvoll ist oder nicht. Das Ausgangssignal des Codierers/Decodierers 302 wird einem Summierer 304 zugeführt, dessen Ausgangssignal M''' der Differenz des Signals M und des Ausgangssignals des Codierers/Decodierers 302 entspricht. Dieses Signal M''' wird ebenso wie die Signale L', S und R' einer Joint-Stereo-Entscheidung (nicht gezeigt) und dann einem Stereocodierer (ebenfalls nicht gezeigt) zugeführt. Der Core-Codec 108 umfaßt ebenso wie der codierer/Decodierer 302 einen Ausgang zu dem Bitstrommultiplexer, um codierte Daten zu demselben zu übertragen. Die Ausgänge der frequenzselektiven Schalteinrichtungen zu dem Bitstrommultiplexer sollen veranschaulichen, daß Seiteninformationen der frequenzselektiven Schalteinrichtungen bezüglich der Verwendung von Differenz- und Simulcast-Codierung in einem Frequenzband ebenfalls dem Bitstrommultiplexer zugeführt werden müssen, um ein störungsfreies Decodieren zu ermöglichen. Der Bitstrom umfaßt bei dem in Fig. 3 gezeigten skalierbaren Stereocodierer 300 zusätzlich zu der ersten Schicht oder dem ersten Layer, der durch das codierte Monosignal des Core-Codecs 108 gebildet wird, eine zweite Schicht, die durch das codierte Signal M'' am Bitstrommultiplexer-Ausgang des Codierer/Decodierers 302 gebildet wird, wobei der in Fig. 3 gezeigte Codierer 300 eine Codierung des Monosignals mit voller Abtastrate ermöglichen kann.

Im Gegensatz zu den bisher dargestellten Ausführungsbeispielen stellt Fig. 4 einen skalierbaren Audiocodierer 400 dar, der eine Monosignal-Bildung nur im Frequenzbereich durchführt. Dazu werden die Signale L und R mittels MDCT-Filterbänken 116 in den Frequenzbereich transformiert, wonach eine M/S-Matrix mittels der Summierer 202a und 202b und der nachfolgenden Multiplizierer mit dem Faktor 0,5 durchgeführt wird. Am Ausgang der Multiplizierer liegt somit einerseits ein Mitte-Signal M und andererseits ein Seite-Signal S an. Das Mitte-Signal, das als Monosignal verwendet werden kann, wird mittels eines ersten Codierers/Decodierers 402 codiert und wieder decodiert, wobei das codierte Monosignal M in den Bitstrom geschrieben wird, wie es bereits mehrfach erwähnt wurde. Dem Codierer/Decodierer 402 nachgeschaltet ist eine Summationseinrichtung 404, welche die Differenz zwischen dem codierten/decodierten Monosignal und dem ursprünglichen Monosignal M bildet, wobei diese Differenz als M' bezeichnet ist. Die Signale L', M', S und R' können wieder einer Joint-Stereo-Entscheidungseinrichtung zugeführt werden, welche allerdings in Fig. 4 nicht dargestellt ist.

Der in Fig. 4 vorgestellte Codierer 400 arbeitet somit vollständig im Frequenzbereich, wobei der Codierer/Decodierer 402 vorzugsweise als Frequenzbereichscodierer mit voller Abtastrate ausgeführt ist. Der Stereocodierer (nicht gezeigt) nach der IS-Entscheidungsstufe (ebenfalls in Fig. 4 nicht gezeigt) ist vorzugsweise ebenfalls als Frequenzbereichscodierer mit voller Abtastrate ausgeführt. Der in Fig. 4 dargestellt skalierbare Stereocodierer stellt somit eine Verallgemeinerung des Begriffs "Skalierbarkeit " dar, da der Bitstrom hier keine Schichten oder "Layers" mit unterschiedlichen Audiobandbreiten sondern (ebenso wie die anderen Ausführungsbeispiele) einen Monolayer und einen Stereolayer umfaßt, welche durch einen Codierer getrennt voneinander codiert werden können. Ein älterer Monodecodierer, der nicht für einen Stereobetrieb ausgestattet ist, kann somit beispielsweise den Bitstrom der erfindungsgemäßen Codierer decodieren, um zumindest ein Monoaudiosignal zu erzeugen. Die erfindungsgemäßen skalierbaren Stereocodierer sind somit zu bestehenden Monodecodierern rückwärtskompatibel.

## Patentansprüche

1. Verfahren zum Codieren eines zeitdiskreten Stereosignals, wobei das Stereosignal einen ersten und einen zweiten Kanal (L, R) aufweist, mit folgenden Schritten:
(a) Bilden eines Monosignals (M) aus dem Stereosignal;
(b) Codieren des Monosignals und Übertragen des codierten Monosignals in einen Bitstrom;
(c) Decodieren des codierten Monosignals;
(d) Bilden von Stereoinformationen aufgrund des codierten/decodierten Monosignals (M') und des ersten und zweiten Kanals (L, R); und
(e) Codieren der Stereoinformationen und Übertragen derselben in den Bitstrom.

2. Verfahren nach Anspruch 1, bei dem das zeitdiskrete Stereosignal eine erste Abtastrate aufweist, wobei der Schritt (a) folgende Teilschritte aufweist:
(a21) abtastwertweises Summieren des linken und des rechten Kanals (L, R) um ein Summensignal zu erhalten; und
(a22) Umsetzen des Summensignals auf eine zweite Abtastrate, die kleiner als die erste Abtastrate ist, um das Monosignal zu erhalten; und
bei dem der Schritt (c) folgende Teilschritte aufweist:
(c21) Decodieren des codierten Monosignals, das die zweite Abtastrate aufweist; und
(c22) Umsetzen des codierten/decodierten Monosignals auf die erste Abtastrate.

3. Verfahren nach einem der vorhergehenden Ansprüche, das ferner folgenden Schritt aufweist:
Transformieren des linken und des rechten Kanals und des codierten/decodierten Monosignals in den Frequenzbereich, wobei die transformierten Signale alle eine im wesentlichen gleiche Zeit- und Frequenzauflösung aufweisen.

4. Verfahren nach Anspruch 3, bei dem der Schritt (d) folgende Teilschritte aufweist:
(d41) frequenzselektives Vergleichen des transformierten linken Kanals mit der Differenz aus dem transformierten linken Kanal und dem transformierten codierten/decodierten Monosignal und Auswählen des Signals, das die kleinere gehörmäßige Entropie oder die kleinere Energie hat oder mit einer geringeren Bitzahl codierbar ist;
(d42) frequenzselektives Vergleichen des transformierten rechten Kanals mit der Differenz aus dem transformierten rechten Kanal und dem transformierten codierten/decodierten Monosignal und Auswählen des Signals, das die kleinere gehörmäßige Entropie oder die kleinere Energie hat oder mit einer geringeren Bitzahl codierbar ist;
(d43) Summieren der in den Schritten (d41) und (d42) ausgewählten Signale, um als erste Stereoinformationen ein Mitte-Signal (M) zu erhalten; und
(d44) Subtrahieren des in dem Schritt (d42) ausgewählten Signals von dem in dem Schritt (d41) ausgewählten Signal, um als zweite Stereoinformationen ein Seite-Signal (S) zu erhalten.

5. Verfahren nach einem der Ansprüche 1 - 3, bei dem der Schritt (d) folgende Teilschritte aufweist:
(d51) Summieren des transformierten linken Kanals (L) und des transformierten rechten Kanals (R), um ein Mitte-Signal (M) zu erhalten; und
(d52) Subtrahieren des transformierten rechten Kanals (R) von dem transformierten linken Kanal (L), um ein Seite-Signal (S) zu erhalten.

6. Verfahren nach Anspruch 5, bei dem der Schritt (d) ferner folgende Teilschritte aufweist:
(d61) frequenzselektives Vergleichen des transformierten codierten/decodierten Monosignals (M') mit der Differenz aus dem Mitte-Signal (M) und dem codierten/decodierten Monosignal (M') und Auswählen des Signals mit der kleineren Energie;
(d62) frequenzselektives Vergleichen des linken Kanals mit der Differenz aus dem linken Kanal (L) und dem transformierten codierten/decodierten Monosignal (M'); und
(d63) frequenzselektives Vergleichen des rechten Kanals mit der Differenz aus dem rechten Kanal (R) und dem transformierten codierten/decodierten Monosignal (M').

7. Verfahren nach Anspruch 6, bei dem der Schritt (d) ferner folgenden Teilschritt aufweist:
(d71) Entscheiden, ob als erste und zweite Stereoinformationen die Ergebnisse der Schritte (d61) und (d52) bzw. die Ergebnisse der Schritte (d62) und (d63) verwendet werden.

8. Verfahren nach Anspruch 7, bei dem der Schritt (d) vor dem Schritt (d71) ferner folgenden Teilschritt aufweist:
(d81) Halbieren der Ergebnisse der Schritte (d61) und (d52).

9. Verfahren nach Anspruch 7 oder 8, bei dem der Schritt (d) ferner folgenden Teilschritt aufweist:
(d91) falls in den Schritten (d71) die Ergebnisse der Schritte (d62) und (d63) als erste und zweite Stereoinformationen verwendet werden, Übertragen von Seiteninformationen, die entweder auf das Ergebnis des Schritts (d62) oder des Schritts (d63) hinweisen, sonst, Übertragen von Seiteninformationen, die auf das Ergebnis des Schritts (d61) hinweisen.

10. Verfahren nach einem der Ansprüche 1 - 5, bei dem der Schritt (d) ferner folgende Teilschritte aufweist:
(d101) frequenzselektives Vergleichen des Mitte-Signals (M) mit der Differenz aus dem Mitte-Signal (M) und dem transformierten codierten/decodierten Monosignal (M') und Auswählen des Signals mit der kleineren Energie als weiteres Monosignal;
bei dem der Schritt (b) ferner folgenden Schritt aufweist:
(b101) Codieren des weiteren Monosignals (M") und Übertragen des codierten weiteren Monosignals in den Bitstrom; und
(b102) Decodieren des codierten weiteren Monosignals.

11. Verfahren nach Anspruch 10, bei dem der Schritt (d) folgende Teilschritte aufweist:
(d111) Subtrahieren des codierten/decodierten weiteren Monosignals (M") von dem Mitte-Signal (M);
(d112) frequenzselektives Vergleichen des transformierten linken Kanals (L) mit der Differenz des linken Kanals und dem Ergebnis des Schritts (d111) und Auswählen des Signals mit der kleineren Energie;
(d113) frequenzselektives Vergleichen des transformierten linken Kanals (L) mit der Differenz des rechten Kanals und dem Ergebnis des Schritts (d111) und Auswählen des Signals mit der kleineren Energie; und
(d114) Entscheiden, ob als erste und zweite Stereoinformationen die Ergebnisse der Schritte (d111) (M''') und (d52) (S) bzw. die Ergebnisse der Schritte (d112) (L') und (d113) (R') verwendet werden.

12. Verfahren nach Anspruch 1, bei dem vor dem Schritt (a) der linke und der rechte Kanal in den Frequenzbereich transformiert werden, wobei der Schritt (a) folgenden Teilschritt aufweist:
(a121) spektralwertweises Summieren des transformierten linken und rechten Kanals, um das Monosignal (M) zu erhalten.

13. Verfahren nach Anspruch 12, bei dem der Schritt (d) folgende Teilschritte aufweist:
(d131) Subtrahieren des codierten/decodierten Monosignals von dem Monosignal (M);
(d132) Subtrahieren des transformierten rechten Kanals (R) von dem transformierten linken Kanal (L), um ein transformiertes Seite-Signal (S) zu erhalten;
(d133) spektralwertweises Vergleichen des transformierten linken Signals (L) mit der Differenz aus dem transformierten linken Signal (L) und dem Ergebnis des Schrittes (d131) und Auswählen des Signals mit kleinerer Energie;
(d134) spektralwertweises Vergleichen des transformierten rechten Signals (R) mit der Differenz aus dem transformierten rechten Signal und dem Ergebnis des Schritts (d131) und Auswählen des Signals mit kleinerer Energie; und
(d135) Entscheiden, ob als erste und zweite Stereoinformationen die Ergebnisse der Schritte (d133) (L') und (d134) (R') oder die Ergebnisse der Schritte (d131) (M') und (d132) (S) verwendet werden.

14. Vorrichtung (100; 200; 300; 400) zum Codieren eines zeitdiskreten Stereosignals, wobei das Stereosignal einen ersten und einen zweiten Kanal (R, L) aufweist, mit folgenden Merkmalen:
(a) einer Einrichtung (102,104; 202a) zum Bilden eines Monosignals aus dem Stereosignal;
(b) einer Einrichtung (108; 402) zum Codieren des Monosignals und zum Übertragen des codierten Monosignals in einen Bitstrom;
(c) einer Einrichtung (108; 402) zum Decodieren des codierten Monosignals;
(d) einer Einrichtung (116, 118a, 118b, 120a, 120b, 122a, 122b; 202a, 202b, 204, 208; 214a, 214b; 302, 304; 402, 404) zum Bilden von Stereoinformationen aufgrund des codierten/decodierten Monosignals und des ersten und des zweiten Kanals; und
(e) einer Einrichtung (124, 126; 210) zum Codieren der Stereoinformationen und zum Übertragen derselben in den Bitstrom.

## Claims

1. A method of coding a time-discrete stereo signal, with the stereo signal having a first and a second channel (L, R), said method comprising the following steps:
(a) forming a mono signal (M) from the stereo signal;
(b) coding the mono signal and transmitting the coded mono signal to a bit stream;
(c) decoding the coded mono signal;
(d) forming stereo information on the basis of the coded/decoded mono signal (M') and the first and second channels (L, R); and
(e) coding the stereo information and transmitting the same to the bit stream.

2. The method of claim 1, in which the time-discrete stereo signal has a first sampling rate, wherein step (a) comprises the following partial steps:
(a21) summing the left-hand and right-hand channels (L, R) by sampling values in order to obtain a sum signal; and
(a22) converting the sum signal to a second sampling rate lower than the first sampling rate in order to obtain the mono signal; and
step (c) comprises the following partial steps:
(c21) decoding the coded mono signal having the second sampling rate; and
(c22) converting the coded/decoded mono signal to the first sampling rate.

3. The method of any of the preceding claims, further comprising the following step:
transforming the left-hand and right-hand channels and the coded/decoded mono signal to the frequency domain, with the transformed signals all having substantially the same time and frequency resolution.

4. The method of claim 3, wherein step (d) comprises the following partial steps:
(d41) frequency-selectively comparing of the transformed left-hand channel to the difference of the transformed left-hand channel and the transformed coded/decoded mono signal, and selecting the signal having the lower entropy in terms of hearing or the lower energy or adapted to be coded with a lower bit number;
(d42) frequency-selectively comparing of the transformed right-hand channel to the difference of the transformed right-hand channel and the transformed coded/decoded mono signal, and selecting the signal having the lower entropy in terms of hearing or the lower energy or adapted to be coded with a lower bit number;
(d43) summing the signals selected in steps (d41) and (d42) in order to obtain a mid signal (M) as first stereo information; and
(d44) subtracting the signal selected in step (d42) from the signal selected in step (d41) in order to obtain a side signal (S) as second stereo information.

5. The method of any of claims 1 to 3, wherein step (d) comprises the following partial steps:
(d51) summing the transformed left-hand channel (L) and the transformed right-hand channel (R) in order to obtain a mid signal (M); and
(d52) subtracting the transformed right-hand channel (R) from the transformed left-hand channel (L) in order to obtain a side signal (S).

6. The method of claim 5, wherein step (d) further comprises the following partial steps:
(d61) frequency-selectively comparing of the transformed coded/decoded mono signal (M') to the difference of the mid signal (M) and the coded/decoded mono signal (M'), and selecting the signal with lower energy;
(d62) frequency-selectively comparing of the left-hand channel to the difference of the left-hand channel (L) and the transformed coded/decoded mono signal (M'); and
(d63) frequency-selectively comparing of the right-hand channel to the difference of the right-hand channel (R) and the transformed coded/decoded mono-signal (M').

7. The method of claim 6, wherein step (d) further comprises the following partial step:
(d71) deciding whether the results of steps (d61) and (d52) or the results of steps (d62) and (d63), respectively, are used as first and second stereo information.

8. The method of claim 7, wherein step (d) prior to step (d71) further comprises the following partial step:
(d81) halving the results of steps (d61) and (d52).

9. The method of claim 7 or 8, wherein step (d) further comprises the following partial step:
(d91) if in steps (d71) the results of steps (d62) and (d63) are used as first and second stereo information, transmitting side information indicating either the result of step (d62) or of step (d63), otherwise transmitting side information indicating the result of step (d61).

10. The method of any of claims 1 to 5, wherein step (d) further comprises the following partial steps:
(d101) frequency-selectively comparing of the mid signal (M) to the difference of the mid signal (M) and the transformed coded/decoded mono signal (M'), and selecting the signal with lower energy as additional mono signal;
wherein step (b) further comprises the following step:
(b101) coding the additional mono signal (M") and transmitting the coded additional mono signal to the bit stream; and
(b102) decoding the coded additional mono signal.

11. The method of claim 10, wherein step (d) comprises the following partial steps:
(di11) subtracting the coded/decoded additional mono signal (M'') from the mid signal (M);
(d112) frequency-selectively comparing of the transformed left-hand channel (L) to the difference of the left-hand channel and the result of step (d111), and selecting the signal with lower energy;
(d113) frequency-selectively comparing of the transformed left-hand channel (L) to the difference of the right-hand channel and the result of step (d111), and selecting the signal with the lower energy; and
(d114) deciding whether the results of steps (d111) (M''') and (d52) (S) or the results of steps (d112) (L') and (d113) (R'), respectively, are used as first and second stereo information.

12. The method of claim 1, wherein prior to step (a) the left-hand and right-hand channels are transformed ot the frequency domain, with step (a) comprising the following partial step:
(a121) summing the transformed left-hand and right-hand channels by spectral values in order to obtain the mono signal (M).

13. The method of claim 12, wherein step (d) comprises the following partial steps:
(d131) subtracting the coded/decoded mono signal from mono signal (M);
(d132) subtracting the transformed right-hand channel (R) from the transformed left-hand channel (L) in order to obtain a transformed side signal (S);
(d133) comparing, by spectral values, the transformed left-hand signal (L) to the difference of the transformed left-hand signal (L) and the result of step (d131), and seleting the signal with lower energy;
(d134) comparing, by spectral values, the transformed right-hand signal (R) to the difference of the transformed right-hand signal and the result of step (d131), and selecting the signal with lower energy; and
(d135) deciding whether the results of steps (d133) (L') (M') and (d134) (R') or the results of steps (d131) (M') and (d132) (S) are used as first and second stereo information.

14. An apparatus (100; 200; 300; 400) for coding a time-discrete stereo signal, the stereo signal having a first and a second channel (R, L), said apparatus comprising:
(a) means (102, 104; 202a) for forming a mono signal from the stereo signal;
(b) means (108; 402) for coding the mono signal and transmitting the coded mono signal to a bit stream;
(c) means (108; 402) for decoding the coded mono signal;
(d). means (116, 118a, 118b, 120a, 120b, 122a, 122b; 202a, 202b, 204, 208; 214a, 214b; 302, 304; 402, 404) for forming stereo information on the basis of the coded/decoded mono signal and the first and second channels; and
(e) means (124, 126; 210) for coding the stereo information and for transmitting the same to the bit stream.

## Revendications

1. Procédé pour le codage d'un signal stéréo discret dans le temps, le signal stéréo présentant un premier et un second canal (L, R), aux étapes suivantes consistant à :
(a) former un signal mono (M) à partir du signal stéréo ;
(b) coder le signal mono et transmettre le signal mono codé dans un courant de bits ;
(c) décoder le signal mono codé ;
(d) former des informations stéréo sur base du signal mono codé/décodé (M') et du premier et du second canal (L, R) ; et
(e) coder les informations stéréo et transmettre celles-ci dans le courant de bits.

2. Procédé suivant la revendication 1, dans lequel le signal stéréo discret dans le temps présente une première fréquence de balayage, l'étape (a) présentant les étapes partielles suivantes consistant à :
(a21) additionner selon la valeur de balayage les canaux gauche et droit (L, R), pour obtenir un signal de somme ; et
(a22) transformer le signal de somme à une seconde fréquence de balayage inférieure à la première fréquence de balayage, pour obtenir le signal mono ; et
dans lequel l'étape (c) présente les étapes partielles suivantes consistant à :
(c21) décoder le signal mono codé présentant la seconde fréquence de balayage ; et
(2cc) transformer le signal mono codé/décodé à la première fréquence de balayage.

3. Procédé suivant l'une des revendications précédentes, présentant, par ailleurs, l'étape suivante consistant à :
transformer le canal gauche et le canal droit et le signal mono codé/décodé à la plage de fréquence, les signaux transformés présentant tous une résolution de temps et de fréquence sensiblement identique.

4. Procédé suivant la revendication 3, dans lequel l'étape (d) présente les étapes partielles suivantes consistant à :
(d41) comparer de manière sélective en fonction de la fréquence le canal gauche transformé avec la différence du canal gauche transformé et le signal mono codé/décodé transformé et à sélectionner le signal ayant l'entropie inférieure en fonction de l'ouïe ou l'énergie inférieure ou pouvant être codé avec un nombre de bits inférieur ;
(d42) comparer de manière sélective en fonction de la fréquence le canal droit transformé avec la différence du canal droit transformé et le signal mono codé/décodé transformé et à sélectionner le signal ayant l'entropie inférieure en fonction de l'ouïe ou l'énergie inférieure ou pouvant être codé avec un nombre de bits inférieur ;
(d43) additionner les signaux sélectionnés aux étapes (d41) et (d42), pour obtenir, comme premières informations stéréo, un signal de centre (M) ; et
(d44) soustraire le signal sélectionné à l'étape (d42) du signal sélectionné à l'étape (d41), pour obtenir, comme secondes informations stéréo, un signal de côté (S).

5. Procédé suivant l'une des revendications 1 à 3, dans lequel l'étape (d) présente les étapes partielles suivantes consistant à:
(d51) additionner le canal gauche transformé (L) et le canal droit transformé (R), pour obtenir un signal de centre (M) ; et
(d52) soustraire le canal droit transformé (R) du canal gauche transformé (L), pour obtenir un signal de côté (S).

6. Procédé suivant la revendication 5, dans lequel l'étape (d) présente, par ailleurs, les étapes partielles suivantes consistant à:
(d61) comparer de manière sélective en fonction de la fréquence le signal mono codé/décodé transformé (M') avec la différence entre le signal de centre (M) et le signal mono codé/décodé (M') et à sélectionner le signal ayant l'énergie inférieure ;
(d62) comparer de manière sélective en fonction de la fréquence le canal gauche avec la différence entre le canal gauche (L) et le signal mono codé/décodé transformé (M') ; et
(d63) comparer de manière sélective en fonction de la fréquence le canal droit avec la différence entre le canal droit (R) et le signal mono codé/décodé transformé (M').

7. Procédé suivant la revendication 6, dans lequel l'étape (d) présente, par ailleurs, l'étape partielle suivante consistant à :
(d71) décider s'il est utilisé, comme premières et secondes informations stéréo, les résultats des étapes (d61) et (d52) ou les résultats des étapes (d62) et (d63).

8. Procédé suivant la revendication 7, dans lequel l'étape (d) présente, avant l'étape (d71), par ailleurs, l'étape partielle suivante consistant à:
(d81) diviser par deux les résultats des étapes (d61) et (d52).

9. Procédé suivant la revendication 7 ou 8, dans lequel l'étape (d) présente, par ailleurs, l'étape partielle suivante consistant à :
(d91) si, aux étapes (d71), sont utilisés, comme premières et secondes informations stéréo, les résultats des étapes (d62) et (d63), transmettre des informations latérales renvoyant soit au résultat de l'étape (d62), soit de l'étape (d63), sinon, transmettre des informations latérales renvoyant au résultat de l'étape (d61).

10. Procédé suivant l'une des revendications 1 à 5, dans lequel l'étape (d) présente, par ailleurs, les étapes partielles suivantes:
(d101) comparer de manière sélective en fonction de la fréquence le signal de centre (M) avec la différence entre le signal de centre (M) et le signal mono codé/décodé transformé (M') et à sélectionner le signal ayant l'énergie inférieure comme autre signal mono ;
dans lequel l'étape (b) présente, par ailleurs, l'étape suivante consistant à:
(b101) coder l'autre signal mono (M") et à transmettre l'autre signal mono codé au courant de bits ; et
(b102) décoder l'autre signal mono codé.

11. Procédé suivant la revendication 10, dans lequel l'étape (d) présente les étapes partielles suivantes consistant à:
(d111) soustraire l'autre signal mono codé/décodé (M") du signal de centre (M);
(d112) comparer de manière sélective en fonction de la fréquence le canal gauche (L) avec la différence entre le canal gauche et le résultat de l'étape (d111) et à sélectionner le signal ayant l'énergie inférieure ;
(d113) comparer de manière sélective en fonction de la fréquence le canal gauché (L) avec la différence entre le canal droit et le résultat de l'étape (d111) et à sélectionner le signal ayant l'énergie inférieure ; et
(d113) décider s'il est utilisé, comme premières et secondes informations stéréo, les résultats des étapes (d111) (M"') et (d52) (S) ou les résultats des étapes (d112) (L') et (d113) (R').

12. Procédé suivant la revendication 1, dans lequel, avant l'étape (a), le canal gauche et le canal droit sont transformés à la plage de fréquence, l'étape (a) présentant l'étape partielle suivante consistant à :
(a121) additionner selon la valeur de balayage les canaux gauche et droit transformés, pour obtenir le signal mono (M).

13. Procédé suivant la revendication 12, dans lequel l'étape (d) présente les étapes partielles suivantes consistant à:
(d131) soustraire le signal mono codé/décodé du signal mono (M) ;
(d132) soustraire le canal droit transformé (R) du canal gauche transformé (L), pour obtenir un signal de côté (S) transformé ;
(d133) comparer de manière sélective en fonction de la fréquence le signal gauche transformé (L) avec la différence entre le signal gauche transformé (L) et le résultat de l'étape (d131) et à sélectionner le signal à l'énergie inférieure ;
(d134) comparer de manière sélective en fonction de la fréquence le signal droit transformé (R) avec la différence entre le signal droit transformé et le résultat de l'étape (d131) et à sélectionner le signal à l'énergie inférieure ; et
(d135) décider s'il est utilisé, comme premières et secondes informations stéréo, les résultats des étapes (d133) (L') et (d134) (R') ou les résultats des étapes (d131) (M') et (d133) (S).

14. Dispositif (100 ; 200 ; 300 ; 400) de codage d'un signal stéréo discret dans le temps, le signal stéréo présentant un second canal (R, L), aux caractéristiques suivantes:
(a) un dispositif (102, 104; 202a) destiné à former un signal mono à partir du signal stéréo ;
(b) un dispositif (108; 402) destiné à coder le signal mono et à transmettre le signal mono codé dans un courant de bits ;
(c) un dispositif(108 ; 402) destiné à décoder le signal mono codé ;
(d) un dispositif (116, 118a, 118b, 120a, 120b, 122a, 122b; 202a, 202b, 204, 208 ; 214a, 214b ; 302, 304 ; 402, 404) destiné à former des informations stéréo sur base du signal mono codé/décodé et du premier et du second canal ; et
(e) un dispositif (124, 126 ; 210) destiné à coder les informations stéréo et à transmettre celles-ci dans le courant de bits.
